# EUROPÄISCHE PATENTSCHRIFT

(11) **EP 2 134 891 B1**
(45) Veröffentlichungstag und Bekanntmachung des Hinweises auf die Patenterteilung: **08.01.2014**
(21) Anmeldenummer: 08860614.0
(22) Anmeldetag: 28.11.2008
(51) Int. Cl.: D03J 1/22

(54) **BREITHALTERZYLINDER, INSBESONDERE FÜR EINE WEBMASCHINE**
TEMPLE CYLINDER, PARTICULARLY FOR A WEAVING MACHINE
CYLINDRE DE TEMPLET, EN PARTICULIER POUR METIER A TISSER

(30) Priorität: 11.12.2007 DE 102007059811; 05.06.2008 DE 102008026838
(43) Veröffentlichungstag der Anmeldung: 23.12.2009
(73) Patentinhaber: G. Hunziker AG, 8733 Eschenbach (CH)
(72) Erfinder: ALTMANN, Jack, G., 8630 Tann-Rüti (CH)
(74) Vertreter: Mischung, Ralf
(86) Internationale Anmeldenummer: PCT/EP2008/010133
(87) Internationale Veröffentlichungsnummer: WO 2009/074237

(56) Entgegenhaltungen:
- EP-A- 0 430 321
- CH-A- 85 266
- DE-A1- 2 925 021
- DE-C- 644 952
- DE-C1- 19 521 491
- JP-A- 5 125 643
- JP-A- 5 163 643
- JP-A- 2007 077 514
- US-A- 2 306 317
- US-A- 2 972 361

## Beschreibung

Die Erfindung bezieht sich auf einen Breithalterzylinder, insbesondere für eine Webmaschine, mit mindestens einem zwischen einem Schlusskopf und einem Endstück angeordneten Trägerelement, auf welchem mindestens ein auf eine Gewebebahn einwirkendes Rädchen verschiebesicher gelagert ist.

Stand der Technik ist es, zwischen dem Schlusskopf und dem Endstück eine Welle vorzusehen, auf welcher einzelne Trägerelemente gelagert sind, wobei diese Trägerelemente die mit Nadeln bestückten Rädchen tragen. (DE 195 21 491 C1)

Weiterhin ist aus der JP 207-077514 ein Breithalterzylinder bekannt, bei dem einzelne Trägerelemente jeweils ein Rädchen tragen, und wobei die Trägerelemente von einer gemeinsamen Halterung getragen werden.

Auch die JP 051-25643 befasst sich mit einem Breithalterzylinder, bei dem jedes einzelne Rädchen auf einer individuellen Halterung angeordnet ist, während jede Halterung wiederum auf einem allen Halterungen gemeinsam dienenden Basiskörper angeschraubt ist. Durch die individuelle Lagerung der einzelnen Rädchen können diese ausgetauscht werden gegen solche, die einen gegenüber anderen Rädchen anderen Neigungswinkel relativ zum Basiskörper aufweisen, so dass der Breithalterzylinder mit mehreren, unterschiedlich geneigten Rädchen bestückt werden kann.

Bei diesem Stand der Technik besteht folgendes Problem: Soll nun zu Reparatur- oder Wartungszwecken ein einzelnes Rädchen entnommen werden, so muss der gesamte Breithalterzylinder ausgebaut werden, um die Halterung bzw. ein bestimmtes Rädchen zugänglich zu machen, und zwar zur Entnahme des betreffenden Rädchens. Damit ergibt sich ein erheblicher Zeit- und Kostenaufwand. Aufgabe der vorliegenden Erfindung ist es dem gegenüber, eine Konstruktion der eingangsgenannten Art zu schaffen, bei welcher im Bedarfsfall ein einzelnes Rädchen ohne Beeinflussung des gesamten Breithalterzylinders entnommen werden kann.

Diese Aufgabe wird nach einer Ausführungsform der Erfindung dadurch gelöst, dass jedes Trägerelement aus einer zur Längsachse des Breithalterzylinders geneigten ersten Lagerstelle für ein einzelnes Rädchen und einer im Abstand dazu angeordneten zweiten Lagerstelle zur Befestigung an einem und zur Entnahme aus dem sich längs des Breithalterzylinders erstreckenden Lagerkörper besteht. Damit sind die Trägerelemente individuelle Teile, welche in den Lagerkörper hineingeschoben und im Bedarfsfall aus diesem herausgezogen werden können. Dazu sind Führungsnuten im Grundkörper vorgesehen, in welche die Trägerelemente seitlich eingeschoben oder herausgezogen werden können.

Nach einer anderen Ausführungsmöglichkeit der Erfindung kann jedes Rädchen als offener, mit einem Schließbereich versehener Ring ausgebildet sein, welcher auf mindestens einer auf der Längsachse angeordneten Welle zwischen dem Schlusskopf und dem Endstück gelagert ist. Durch die Gestaltung des Rädchens als offener Ring besteht die Möglichkeit, über den Schließbereich den Ring zu öffnen bzw. zu schließen und damit das betreffende Rädchen zu entnehmen, sowie ein neues Rädchen auf der Welle zu montieren.

Dabei kann jedes Rädchen mit einem oder auch mehreren Schließbereichen versehen sein, die über den Umfang gleichmäßig oder auch ungleichmäßig verteilt sein können. Denkbar ist es insbesondere, die Rädchen aus als Ringabschnitt ausgebildeten separaten Einzelteilen zusammen zu setzen, die zueinander vorzugsweise deckungsgleich bzw. identisch ausgebildet sind. Die zu einem vollständigen Ring zusammengesetzten Einzelteile bilden dann das Rädchen.

Jedes Einzelteil grenzt dabei im zusammengesetzten Zustand mit zwei Schließbereichen an zwei benachbarte Teile (Ausnahme: lediglich zwei Teile bilden einen vollständigen Ring). Die Schließbereiche können eine den jeweils angrenzenden Schließbereich des Nachbarelements hintergreifende Hakenkonstruktionen oder sonstige, dem Fachmann bekannte Verbindungsmittel aufweisen. Die deckungsgleiche Ausführung der einzelnen Teile gestattet den flexiblen Austausch einzelner Teile anstelle des gesamten Rädchens. Die mehrteilige Ausbildung des Rädchens gestattet ferner dessen besonders einfache Montage / Demontage.

Die Erfindung wird nachfolgend anhand von der in Zeichnung dargestellten Ausführungsbeispielen näher beschrieben. In der Zeichnung zeigen:
- Fig. 1: eine perspektivische Ansicht eines teilmontierten Breithalterzylinders nach einer Ausführungsform der Erfindung.
- Fig. 2: eine perspektivische Ansicht des erfindungsgemäßen Breithalterzylinders in montierter Position.
- Fig. 3: eine Sprengansicht des Grundkörpers, des Kamms und des Öffnerelements in perspektivischer Darstellung.
- Fig. 4: eine perspektivische Ansicht eines Einzelträgerelements.
- Fig. 5: einen Ausschnitt einzelner mit Rädchen bestückter Trägerelemente.
- Fig. 11a,b: eine Ausführungsmöglichkeit des Rädchens als offener Ring, und
- Fig. 12: eine Abwandlung des Rädchens aus Fig. 11a/b.

Die Figuren 1 bis 5 zeigen eine Ausführungsform eines erfindungsgemäßen Breihalterzylinders 1 für eine Webmaschine. Hierbei sind zwischen einem Schlusskopf 3 und einem Endstück 4 eine Anzahl Trägerelemente 6 vorgesehen, auf welchen jeweils ein auf seinem Außenumfang mit Nadeln 8 bestücktes Rädchen 7 verschiebesicher gelagert ist (Fig. 5). Ein Trägerelement 6 ist in Fig. 4 dargestellt und weist einen zur Längsachse L-L des Breithalterzylinders 1 (Fig. 2) geneigte erste Lagerstelle 10 für ein einzelnes Rädchen 7 und eine im Abstand dazu angeordnete zweite Lagerstelle 12 zur Befestigung an einem sich längs dem Breithalterzylinders erstreckenden Lagerkörper 14 nach Fig. 3 auf. Hierbei ist entsprechend der Fig. 4 die erste Lagerstelle 10 des Trägerelements 6 als Zylinderabschnitt 16 ausgebildet, auf welchem das als Ring ausgebildete an sich bekannte Rädchen 7 entnehmbar gelagert ist. Oberhalb des Zylinderabschnitts 16 befindet sich die beispielsweise als Steg 18 ausgebildete Lagerstelle 12.

Nach Fig. 3 ist der Lagerkörper 14 als zwischen dem Schlusskopf 3 und dem Endstück 4 angeordneter Grundkörper 20 ausgebildet. Der Grundkörper 20 weist Lagerbereiche 22 zur Halterung der zweiten Lagerstelle 12 der einzelnen Trägerelemente 6 auf, wobei im vorliegenden Fall die Lagerbereiche 22 als Führungsnuten 24 zur verschiebesicheren Lagerung und Entnahme der Stege 18 der einzelnen Trägerelemente 6 gestaltet sind.

Vorzugsweise kann der Grundkörper 20 einstückig ausgebildet sein. Die Form kann zum Beispiel drahterodiert werden. Die Trägerelemente 6 werden seitlich in den Lagerkörper 14 eingeschoben, wobei sich die Stege 18 in den Führungsnuten 24 des Grundkörpers 20 einlagern.

Nach Fig. 3 ist darüber hinaus ein Kamm 26 vorgesehen, welcher einzelne Zinken 28 aufweist, die im montierten Zustand zwischen die Trägerelemente 6 greifen.

Der Kamm 26 erstreckt sich nach Fig. 1 und 2 entlang einer ersten Seitenfläche des Grundkörpers 20 und weist im Abstand von den Zinken 28 oberseitig nach Fig. 1, 2 und 3 eine Abschlusswand 30 auf.

Weiterhin ist ein Öffnerelement 33 nach Fig. 3 vorgesehen, durch welches die zweiten Lagerstellen 12 der Trägerelemente 6 gegen Verschieben gesichert sind. Dieses Öffnerelement 33 liegt nach Fig. 2 dem Kamm 26 gegenüber und erstreckt sich entlang einer zweiten Seitenfläche des Grundkörpers 20. Über Schrauben 31 sind der Kamm 26 und das Öffnerelement 33 mit dem Lagerkörper 14 verbunden.

In Fig. 5 ist dargestellt, wie die einzelnen Rädchen 7, die mit den Nadeln 8 bestückt sind, auf dem jeweiligen Trägerelement 6 lagern.

Die Erfindung ist auch für andere Rädchen-Typen anwendbar, z. B. Rädchen mit gummi-ähnlichen Außenmantel, "Rädchen ohne Nadel", welche die Funktion von Ausfüllrollen haben, Rädchen mit Kunststoff-Nadeln oder Doppelrädchen auf einer Lagerstelle 10.

Der Lagerkörper 14 kann aus einem Stück bestehen oder zusammengeschraubt sein und enthält keine komplizierten Bearbeitungen. Der Kamm 26 ist ein gebogenes bzw. gelasertes Blechstück; er verhindert, dass die Trägerelemente 6 wegen möglicher Maschinenvibrationen seitlich aus dem Breithalterzylinder herausgleiten. Die Trägerelemente 6 sind z. B. aus Kunststoff gespritzt.

Das Öffnerelement 33 hat die Funktion, eine seitliche Verschiebung der Trägerelemente 6 zu verhindern. Wenn dieses Öffnerelement 33 mithilfe der Schrauben 31 von dem Lagerkörper 14 abgeschraubt wird, können die einzelnen Trägerelemente 6 über die Stege 18 seitlich aus der jeweiligen Führungsnut 24 des Grundkörpers 20 herausgezogen werden. Damit besteht die Möglichkeit, einzelne Trägerelemente 6 ohne Gesamtbeeinflussung des Breithalterzylinders 1 zu entfernen bzw. neu einzusetzen.

Gemäß Fig. 11a und b besteht auch die Möglichkeit, dass jedes Rädchen 7 als offener, mit einem Schließbereich 50 versehener Ring ausgebildet ist, welcher auf mindestens einer auf der Längsachse angeordneten Welle zwischen dem Schlusskopf 3 und dem Endstück 4 gelagert ist. Dem Schließbereich 50 kann gegenüberliegend ein Gelenk 55 vorgesehen sein. Der Schließbereich 50 seinerseits kann aus einer Rastnase 51 und einer Gegenrast 52 bestehen, welche im geschlossenen Zustand nach Fig. 11a ineinander greifen.

Zur Entnahme des Rädchens aus dem Breithalterzylinder wird durch das Lösen von Rastnase 51 und Gegenrast 52 der Schließbereich des betreffenden Rädchens geöffnet und von der Welle entnommen, wonach in diesem Bereich ein neues Rädchen eingesetzt und nach Schließen des Schließbereichs wieder funktionsfähig ist. Das Gelenk 55 gewährleistet ein leichtes Öffnen und Schließen; es kann aber bei entsprechender Materialauswahl auch entfallen.

Wie Fig. 12 zeigt, kann ein Rädchen 7 auch aus mehreren separaten Einzelelementen 7a, 7b zusammengesetzt sein. In Fig. 12 sind es zwei solcher Elemente. Sie erstrecken sich in Umfangsrichtung über 180° und sind deckungsgleich zueinander ausgebildet. An ihren Enden sind komplementär zueinander geformte Schließbereiche bzw. Verbindungsmittel 50a, 50b ausgebildet. Auch mehr als zwei Einzelteile können - geeignete Abmessungen vorausgesetzt - vorteilhaft zu einem Ring zusammengesetzt und auch leicht demontiert werden.

Durch die Erfindung ergibt sich der Vorteil, dass eine Konstruktion gemäß mehreren Ausführungsmöglichkeiten geschaffen wird, bei welcher einzelne Rädchen und/oder einzelne Trägerelemente mit Rädchen entnommen werden können, ohne den Breithalterzylinder insgesamt ausbauen zu müssen. Die einzelnen Konstruktionen sind einfach ausgebildet und funktionssicher in der Handhabung.

## Patentansprüche

1. Breithalterzylinder (1), insbesondere für eine Webmaschine, mit mindestens einem zwischen einem Schlusskopf (3) und einem Endstück (4) angeordneten Trägerelement (6), auf welchem mindestens ein auf eine Gewebebahn einwirkendes Rädchen (7) verschiebesicher gelagert ist, wobei jedes Trägerelement (6) aus einer zur Längsachse (L-L) des Breithalterzylinders (1) geneigten ersten Lagerstelle (10) für ein einzelnes Rädchen (7) und einer im Abstand dazu angeordneten zweiten Lagerstelle (12) zur Befestigung an einem und zur Entnahme von dem sich längs des Breithalterzylinders (1) erstreckenden Lagerkörper (14) besteht, wobei zwischen Schlusskopf (3) und Endstück (4) ein Grundkörper (20) angeordnet ist,
**dadurch gekennzeichnet,**
**dass** der Grundkörper (20) als Führungsnuten (24) ausgebildete Lagerbereiche (22) zur Halterung der zweiten Lagerstelle (12) der einzelnen Trägerelemente (6) aufweist, wobei die Lagerbereiche (22) zur verschiebesicheren Lagerung und Entnahme von Stegen (18) der einzelnen Trägerelemente (6) gestaltet sind, und
wobei die einzelnen Trägerelemente (6) seitlich in die Führungsnuten (24) des Grundkörpers (20) einschiebbar oder seitlich aus dem Grundkörper (20) herausziehbar sind, so dass ein einzelnes Rädchen (7) auswechselbar ist, ohne den gesamten Breithalterzylinder demontieren zu müssen

2. Breithalterzylinder nach Anspruch 1, **dadurch gekennzeichnet, dass** die erste Lagerstelle (10) des Trägerelements (6) als Zylinderabschnitt (16) ausgebildet ist, auf welchem das als Ring ausgebildete Rädchen (7) entnehmbar gelagert ist.

3. Breithalterzylinder nach Anspruch 1 und 2, **dadurch gekennzeichnet, dass** oberhalb des Zylinderabschnitts (16) die als Steg (18) ausgebildete zweite Lagerstelle (12) angeordnet ist.

4. Breithalterzylinder nach Anspruch 1 und 3, **dadurch gekennzeichnet, dass** der Lagerkörper (14) mit dem Grundkörper (22), der Schlusskopf (3) und das Endstück (4) einstückig ausgebildet sind.

5. Breithalterzylinder, insbesondere für eine Webmaschine, mit mindestens einem zwischen einem Schlusskopf (3) und einem Endstück (4) angeordneten Trägerelement, auf welchem mindestens ein auf eine Gewebebahn einwirkendes Rädchen (7) verschiebesicher gelagert ist, **dadurch gekennzeichnet, dass** das Rädchen als offener, mit einem Schließbereich (50) versehener Ring ausgebildet ist, welcher auf dem Trägerelement gelagert ist.

6. Breithalterzylinder nach Anspruch 5, **dadurch gekennzeichnet, dass** das Trägerelement als Welle ausgebildet ist.

7. Breithalterzylinder nach einem der vorigen Ansprüche, **dadurch gekennzeichnet, dass** das mindestens eine Rädchen (7) aus mehreren vorzugsweise zueinander deckungsgleichen Einzelelementen (7a, 7b) zusammensetzbar ist.

8. Rädchen (7) für einen Breithalterzylinder nach einem der vorigen Ansprüche, **dadurch gekennzeichnet, dass** das Rädchen aus mehreren, vorzugsweise zueinander deckungsgleichen, Einzelelementen (7a, 7b) zusammensetzbar ist, wobei wenigstens ein Einzelelement (7a, 7b) mit Verbindungsmitteln (50a, 50b) ausgestattet ist, um mit wenigstens einem benachbarten Einzelelement lösbar oder unlösbar verbunden zu werden.

## Claims

1. A temple cylinder (1), in particular for a weaving machine, having at least one carrier element (6) which is arranged between a closing head (3) and an end piece (4) and on which at least one small wheel (7) acting on a fabric web is mounted in a secure manner with respect to displacement, wherein each carrier element (6) consists of a first bearing point (10) that is inclined in relation to the longitudinal axis (L-L) of the temple cylinder (1) for an individual small wheel (7) and of a second bearing point (12) that is arranged at a distance therefrom for securement to a and for removal from the bearing body (14) that extends along the temple cylinder (1), wherein a base body (20) is arranged between the closing head (3) and the end piece (4),
**characterised in that**
the base body (20) has bearing regions (22) formed as guide grooves (24) for holding the second bearing point (12) of the individual carrier elements (6), wherein the bearing regions (22) are configured for mounting, in a secure manner with respect to displacement, and removing cross-pieces (18) of the individual carrier elements (6), and
wherein the individual carrier elements (6) can be pushed laterally into the guide grooves (24) of the base body (20) or can be drawn laterally out of the base body (20) so that an individual small wheel (7) can be exchanged without having to disassemble the whole temple cylinder.

2. A temple cylinder according to claim 1, **characterised in that** the first bearing point (10) of the carrier element (6) is formed as a cylinder section (16) on which the small wheel (7) that is formed as a ring is removably mounted.

3. A temple cylinder according to claim 1 and 2, **characterised in that** the second bearing point (12) that is formed as a cross-piece (18) is arranged above the cylinder section (16).

4. A temple cylinder according to claim 1 and 3, **characterised in that** the bearing body (14) with the base body (20), the closing head (3) and the end piece (4) are formed in one piece.

5. A temple cylinder, in particular for a weaving machine, having at least one carrier element which is arranged between a closing head (3) and an end piece (4) and on which at least one small wheel (7) acting on a fabric web is mounted in a secure manner with respect to displacement, **characterised in that** the small wheel is formed as an open ring that is provided with a closing region (50) and is mounted on the carrier element.

6. A temple cylinder according to claim 5, **characterised in that** the carrier element is formed as a shaft.

7. A temple cylinder according to one of the previous claims, **characterised in that** the at least one small wheel (7) can be composed of a plurality of individual elements (7a, 7b) that are preferably congruent with each other.

8. A small wheel (7) for a temple cylinder according to one of the previous claims, **characterised in that** the small wheel can be composed of a plurality of individual elements (7a, 7b) which are preferably congruent with each other, wherein at least one individual element (7a, 7b) is fitted with connecting means (50a, 50b) in order to be connected in a detachable or non-detachable manner to at least one adjacent individual element.

## Revendications

1. Cylindre de templet (1), en particulier pour un métier à tisser, doté d'au moins un élément de support (6) disposé entre une tête de fermeture (3) et une extrémité arrière (4), sur lequel au moins une molette (7) agissant sur une bande de tissu est logée avec une protection anti-décalage, chaque élément de support (6) se composant d'un premier point d'appui (10) incliné par rapport à l'axe longitudinal (L-L) du cylindre de templet (1) pour une seule molette (7) et d'un deuxième point d'appui (12) disposé à une certaine distance celle-ci pour la fixation et le retrait du corps de palier (14) s'étendant le long du cylindre de templet (1), un corps de base (20) étant disposé entre la tête de fermeture (3) et la extrémité arrière (4),
**caractérisé en ce que**
le corps de base (20) comprend des zones d'appui (22) conçues comme des rainures de guidage (24) destiné au support du deuxième point d'appui (12) des différents éléments de support (6), les zones d'appui (22) étant façonnées pour le logement avec protection anti-décalage et le retrait d'entretoises (18) des différents éléments de support (6), et
les différents éléments de support (6) pouvant être insérés latéralement dans les rainures de guidage (24) du corps de base (20) ou sortis latéralement du corps de base (20), de sorte qu'une seule molette (7) peut être remplacée sans devoir démonter l'ensemble du cylindre de templet.

2. Cylindre de templet selon la revendication 1, **caractérisé en ce que** le premier point d'appui (10) de l'élément de support (6) est conçu comme une section de cylindre (16) sur laquelle la molette (7) de forme annulaire est logée de manière amovible.

3. Cylindre de templet selon la revendication 1 ou 2, **caractérisé en ce que** le deuxième point d'appui (12) conçu comme une entretoise (18) est disposé au-dessus de la section de cylindre (16).

4. Cylindre de templet selon les revendications 1 et 3, **caractérisé en ce que** le corps de palier (14) est conçu d'une seule pièce avec le corps de base (22), la tête de fermeture (3) et l'extrémité arrière (4).

5. Cylindre de templet, en particulier pour un métier à tisser, doté d'au moins un élément de support disposé entre une tête de fermeture (3) et une extrémité arrière (4), sur lequel au moins une molette (7) agissant sur une bande de tissu est logée avec une protection anti-décalage, **caractérisé en ce que** la molette est conçue comme une bague ouverte munie d'une zone de fermeture (50) qui est logée sur l'élément de support.

6. Cylindre de templet selon la revendication 5, **caractérisé en ce que** l'élément de support est conçu comme un arbre.

7. Cylindre de templet selon l'une quelconque des revendications précédentes, **caractérisé en ce que** l'au moins une molette (7) peut comporter plusieurs éléments individuels (7a, 7b) de préférence coïncidant entre eux.

8. Molette (7) destinée à un cylindre de templet selon l'une quelconque des revendications précédentes, **caractérisé en ce que** la molette peut comporter plusieurs éléments individuels (7a, 7b) de préférence coïncidant entre eux, au moins un élément individuel (7a, 7b) étant équipé de moyens de liaison (50a, 50b) afin d'être relié de manière amovible ou inamovible avec au moins un élément individuel adjacent.
